# EUROPÄISCHE PATENTSCHRIFT

(11) **EP 0 157 901 B1**
(45) Veröffentlichungstag und Bekanntmachung des Hinweises auf die Patenterteilung: **08.08.1990**
(21) Anmeldenummer: 84106553.5
(22) Anmeldetag: 07.06.1984
(51) Int. Cl.: F23C 11/02

(54) **Wirbelbettfeuerung**
Fluidized-bed furnace
Four à couche fluidisée

(30) Priorität: 11.04.1984 CH 1816/84
(43) Veröffentlichungstag der Anmeldung: 16.10.1985
(73) Patentinhaber: GEBRÜDER SULZER AKTIENGESELLSCHAFT, CH-8401 Winterthur (CH)
(72) Erfinder: Schenk, Hans-Rudolf, CH-8408 Winterthur (CH)

(56) Entgegenhaltungen:
- EP-A- 0 064 092
- DE-A- 2 713 082
- DE-A- 2 810 455

## Beschreibung

Die Erfindung betrifft eine Wirbelbettfeuerung mit einer Brennkammer, deren Wände und deren Boden aus miteinander gasdicht verschweissten, ein Wärmeübertragungsmittel führenden Wandrohren besteht und deren Boden Luftdurchtrittsöffnungen aufweist, wobei Mittel zum Zuführen von Brennstoff, Zuschlagstoffen und Luft vorgesehen sind und wobei in der Brennkammer oberhalb des Wirbelbettes ein Nachbrennraum gebildet ist (EP-A-0 064 092).

Abhängig von der Art des verwendeten Brennstoffes und der Menge der in das Wirbelbett eingeblasenen Luft werden im Betrieb der Feuerung feine, unverbrannte Brennstoffteilchen aus dem Wirbelbett ausgetragen, wodurch Verluste entstehen, die zu einer Verschlechterung des Wirkungsgrades führen.

In einer bekannten Wirbelbettfeuerung werden diese unverbrannten Brennstoffteilchen in einem Zyklon und/oder in einem im kalten Bereich des Rauchgases angeordneten Filter vom Rauchgas abgeschieden und zum Wirbelbett zurückgeführt. Die dazu notwendige Einrichtung ist jedoch aufwendig und eine völlige Unterbindung des beschriebenen Austragens ist nicht möglich. Am häufigsten werden Brennstoffteilchen mit einem Durchmesser bis etwa 0,5 mm rezirkuliert. Diese Teilchen sind sehr abrasiv, was zu Erosionen besonders in der Rezirkulationseinrichtung und an den Wärmeübertragungsflächen führt.

Es ist eine andere Wirbelbettfeuerung bekannt, in der die aus dem Wirbelbett ausgetragenen, unverbrannten Brennstoffteilchen mittels mindestens eines Nachbrenners für flüssigen und/oder gasförmigen Zündbrennstoff verbrannt werden, so dass eine Rezirkulation der unverbrannten Brennstoffteilchen entfällt. Diese Lösung bedingt aber den Einsatz der relativ aufwendigen Nachbrenner sowie den Verbrauch einer entsprechenden Menge zusätzlichen Brennstoffs.

Es ist daher Aufgabe der Erfindung, eine Anwesenheit von unverbrannten Brennstoffteilchen im Rauchgas auf einfache und kostengünstige Art sowie ohne zusätzliche Energiezufuhr soweit zu verringern, dass eine Rezirkulation von Brennstoffteilchen überflüssig wird, wobei ausserdem der Wirkungsgrad der Wirbelbettfeuerung vergrössert wird.

Diese Aufgabe wird erfindungsgemäss durch die Merkmale des Kennzeichens des Anspruchs 1 gelöst. Diese statische Mischvorrichtung ermöglicht bei geringem Druckverlust eine gute Homogenisierung des durch sie hindurchfliessenden Gasstromes. Es hat sich gezeigt, dass diese Eigenschaften auch erhalten bleiben, wenn der Gasstrom feste Teilchen enthält, ohne dass die Mischvorrichtungen während des Betriebs verstopfen. Die Mischvorrichtungen können aus keramischen Werkstoffen und/oder hochtemperaturbeständigen Stählen hergestellt werden und können somit problemlos für die in der Brennkammer einer Wirbelbettfeuerung vorkommenden Temperaturen bis ca 900°C ausgelegt werden. Die von ihnen verursachte Durchmischung und Homogenisierung des Rauchgases fördert-durch das Abbauen von Kaltzonen und das gleichmässige Verteilen des Sauerstoffes-die Verbrennung der unverbrannten Brennstoffteilchen in dem Nachbrennraum, ohne dass der Rauchgasstrom wesentlich gestört wird. Es erübrigt sich also eine Zufuhr von zusätzlichem Zündbrennstoff. Die statischen Mischvorrichtungen enthalten keine beweglichen Teile und weisen deswegen praktisch keine Störungsanfälligkeit auf.

Es hat sich ferner gezeigt, dass durch das Anordnen der statischen Mischvorrichtung im Nachbrennraum, der einen grossen Querschnitt aufweist, in dem das Rauchgas sich relativ langsam bewegt und die Dichte der unverbrannten Brennstoffteilchen sehr gering ist, die Abnutzung infolge Erosion unwesentlich ist. Dies gilt auch dann, wenn der Nachbrennraum gegenüber dem Wirbelbett etwas eingeschnürt ist. Sollte die statische Mischvorrichtung durch Korrosion und/oder Erosion abgenutzt werden, so liesse sie sich auf einfache und rasche Art ersetzen.

Ein weiterer Vorteil der Erfindung liegt in der kompakten Bauweise der Wirbelbettfeuerung.

Aus der DE-OS 27 13 082 ist eine Wirbelbettfeuerung bekannt, die mit mindestens einer oberhalb des Wirbelbettes angeordneten Gasverwirbelungsvorrichtung versehen ist, die aus einem feststehenden Schaufelkranz besteht. Die Schaufeln gehen von einem zentralen Verdrängungskörper aus und reichen bis zur Umfassungswand der Feuerung. Mittels dieser Verwirbelungsvorrichtung soll dem aufsteigenden Rauchgas eine Drallbewegung aufgezwungen werden, durch die im Rauchgasstrom enthaltene, unverbrannte Partikel wegen der Zentrifugalwirkung auf die Umfassungswand geleitet werden, wo sie ausbrennen und/oder in das Wirbelbett zurückfallen. Durch diese im wesentlichen wie ein Zentrifugalabscheider wirkende Vorrichtung, der eine Drosselplatte mit zentralem Austritt nachgeschaltet sein kann, soll ebenfalls erreicht werden, dass keine unverbrannten Brennstoffpartikel in kältere Anlageteile, wie Zyklone oder Filter gelangen.

Anhand der Zeichnung wird nun die Erfindung an einem Ausführungsbeispiel beschrieben. Es zeigen, jeweils schematisch:
Fig. 1: einen vertikalen Schnitt durch eine Wirbelbettfeuerung nach der Erfindung,
Fig. 2: einen perspektivischen Ausschnitt einer statischen Mischvorrichtung und
Fig. 3: einen perspektivischen Ausschnitt einer abgewandelten statischen Mischvorrichtung.

Die Wirbelbettfeuerung 1 gemäss Fig. 1 weist eine Brennkammer 2 mit rechteckigem Grundriss auf. Die Brennkammer 2 ist von vier vertikalen Brennkammerwänden 3', 3" umgeben und nach unten von einem Brennkammerboden 4 begrenzt. Die Brennkammerwände 3,', 3" und der Brennkammerboden 4 bestehen aus mittels Stegen 6 gasdicht verschweissten Wandrohren 5, wobei diese Rohre im Bereich der Brennkammerwände 3', 3" vertikal und im Berich des Brennkammerbodens 4 horizontal verlaufen. Die Wandrohre 5 der beiden sich gegenüberstehenden Brennkammerwände 3' gehen unten von je einem horizontalen Kühlwasserverteiler 13 aus, die durch Kühlwasserzufuhrrohre 12 gespeist werden. Oben münden die Rohre 5 der beiden Wände 3' in je einen horizontalen Sammler 14, an die Abfuhrrohre 15 angeschlossen sind. Die zwei übrigen Brennkammerwände 3" sind an ihren unteren Enden um 90° gegeneinander gebogen und miteinander dicht verbunden, so dass

jeweils ein Rohr 5 der einen Brennkammerwand 3" mit einem Rohr 5 der anderen Brennkammerwand 3" verbunden ist. Die oberen Enden der Rohre 5 der einen Brennkammerwand 3" sind abwechselnd mit einem horizontalen Kühlwasserverteiler 13' und einem horizontalen Sammler 14' verbunden. Das Gleiche ist mit den oberen Enden der Rohre 5 der anderen Brennkammerwand 3" der Fall, so dass einander benachbarte Rohre der beiden Wände 3" in entgegengesetzen Richtungen vom Kühlwasser durchströmt werden, das über Zuführrohre 12' in den zugehörigen Verteiler gelangt.

Am oberen Ende ist die Brennkammer 2 von einer pyramidenförmigen Brennkammerdecke 11 begrenzt, von deren oberen zentralen Ende ein Anzugkanal 10 abzweigt. Die Brennkammerwände 3', 3", der Brennkammerboden 4 und die Brennkammerdecke 11 sind miteinander gasdicht verschweisst.

Zwischen dem Brennkammerboden 4 und einem die Form einer umgekehrten Pyramide aufweisenden Trichter 9 ist ein Luftkasten 90 eingeschlossen, an dem ein Primärluftzufuhrrohr 8 angeschlossen ist, das eine Klappe 8' zum Verstellen der Luftmenge aufweist. Am tiefsten Punkt des Trichters 9 ist ein Entleerungsrohr 16) angeschlossen, das einen Schieber 17 enthält. Der Luftkasten 90 ist über Durchtrittsöffnungen 91 in den Stegen 6 des Brennkammerbodens 4 mit der Brennkammer 2 verbunden. Oberhalb jeder Durchtrittsöffnung 91 ist ein Deckblech 92 angeordnet, das an zwei benachbarten Wandrohren 5 angeschweisst ist und die Oeffnung 91 überspannt.

Die Brennkammer 2 ist in zwei Bereiche unterteilt, nämlich einem unteren, vom Wirbelbett 18 eingenommenen Bereich und einem darüber liegenden, den Nachbrennraum 19 bildenden Bereich.

Durch jede der beiden Brennkammerwände 3" hindurch ragen zwei schräge Schüttrohre 7 in den Nachbrennraum 19 und enden nahe über dem Wirbelbett 18. Im Bereich des Wirbelbettes 18 sind fahnenartige Heizflächenrohre 25 angeordnet, die die beiden Brennkammerwände 3' durchstossen und von horizontalen Heizflächenverteilern 26 sowie darüberliegenden horizontalen Heizflächensammlern 27 ausgehen. Die Heizflächenrohre 25 verlaufen parallel zu den Brennkammerwänden 3". Die Heizflächenverteiler 26 und Heizflächensammler 27 befinden sich ausserhalb der Brennkammer 2 und stehen in Verbindung mit Wasserzufuhrrohren 28 bzw. -abfuhrrohren 29. In den Nachbrennraum 19 ragen ferner mehrere auf gleicher Höhe befindliche, horizontale Sekundärluftzufuhrrohre 20 und etwas darunterliegend mehrere schräge Sekundärluftzufuhrrohre 21. Die Rohre 20 und 21 durchdringen die Brennkammerwände 3' und sind mit parallel zu den Brennkammerwänden 3' verlaufenden horizontalen Sekundärluftverteilern 22 verbunden, an die je ein Sekundärlufteinspeiserohr 23 mündet. Alle Rohre 7, 20, 21 und 25 durchstossen die zugehörigen Brennkammerwände 3' oder 3" im Bereich der Stege 6 und sind mit diesen gasdicht verschweisst.

Auf den horizontalen Sekundärluftzufuhrrohren 20 sind drei statische Mischvorrichtungen 30 angeordnet, die den ganzen Querschnitt des Nachbrennraumes 19 überdecken und an den Brennkammerwänden 3', 3" geführt sind. Das Eigengewicht genügt für ihre Befestigung. Der Aufbau jeder Mischvorrichtung 30 ergibt sich als Beispiel aus Fig. 2. Die statische Mischvorrichtung besteht aus mehreren vertikalen Flächenelementen 31 mit zueinander parallelen, geneigt verlaufenden Leitelementen 32, die rechtwinklig auf den Flächenelementen 31 aufgeschweisst sind. Die Flächenelemente 31 sind nebeneinander abwechselnd so angeordnet, dass die Leitelemente 32 sich kreuzen. Dadurch wird der vom Wirbelbett 18 aufsteigende Rauchgasstrom in der Mischvorrichtung in viele sich unter ca. 90° kreuzende Teilströme aufgeteilt. Die drei Mischvorrichtungen 30 sind in Fig. 1 so aufeinander gestapelt, dass die vertikalen Flächenelemente 31 der einen Mischvorrichtung mit denjenigen der benachbarten Mischvorrichtung einen von Null verschiedenen Winkel einschliessen; dieser beträgt bei Fig. 1 45°. Hierdurch ist eine wirkungsvolle Durchmischung des Rauchgases in allen Richtungen gesichert.

Die Wirbelbettfeuerung gemäss Fig. 1 funktioniert wie folgt:

Aus einem nicht gezeigten Gebläse wird durch das Primärluftzufuhrrohr 8 eine von der Stellung der Klappe 8' bestimmte Luftmenge in den Luftkasten 90 eingeblasen. Der Schieber 17 ist dabei dicht geschlossen, so dass im Luftkasten ein Ueberdruck entsteht. Die Luft strömt über die Durchtrittsöffnungen 91 in die Brennkammer 2, wobei die Deckbleche 92 eine gute Verteilung der Primärluft im Wirbelbett 18 gewährleisten. Das Wirbelbett besteht aus körniger Kohle und körnigen Zuschlagstoffen, die über die Schüttrohre 7 eingespeist werden. Unter der Wirkung der Primärluft werden die Kohle und die Zuschlagstoffe innerhalb der Brennkammer 2 aufgewirbelt und bilden auf bekannte Weise bei richtiger Wahl von Luftdruck und Luftmenge ein fluidiertes Wirbelbett, das sich praktisch wie eine Flüssigkeit verhält. Das Wirbelbett 18 wird dann gezündet, wobei die Kohle verbrennt und die Zuschlagstoffe Schwefelverbindungen und andere umweltverschmutzende Produkte der Verbrennung binden. Das dabei entstehende Rauchgas entweicht nach oben. Infolge des leichten Ueberdruckes des Wirbelbettes 18 gegenüber dem Nachbrennraum 19 werden zum Teil unverbrannte Kohleteilchen, die höchstens einen Durchmesser von 0,5 mm haben, vom Rauchgas mitgerissen. Die Nachverbrennung dieser mitgerissenen Kohleteilchen wird nun in der nachgeschalteten statischen Mischvorrichtung 30, noch im Nachbrennraum 19, eingeleitet, indem die Kohleteilchen und die im Rauchgas enthaltene Luft gleichmässig verteilt und miteinander gut vermischt werden und indem durch die Homogenisierung der Rauchgastemperatur die zu kalten Bereiche-in denen keine Verbrennung der Kohleteilchen zustande kommen könnte-vermieden werden. Die vollständige Verbrennung der dadurch gezündeten Kohleteilchen wird durch sekundäre Verbrennungsluft bewirkt, die aus einer nicht gezeigten Quelle über die Einspeiserohre 23, die Verteiler 22, die schrägen Sekundärluftzufuhrrohre 21 und die horizontalen Sekundärluftzufuhrrohre 20 in den Nachbrennraum 19 stromoberhalb der statischen Mischvorrichtung 30, eingeblasen wird. Die statischen Mischvorrichtungen 30 haben also die praktisch restlose Verbrennung der im Rauchgas enthaltenen unverbrannten Kohleteilchen noch innerhalb der Brennkammer 2 zur Folge, ohne dass zusätzliche Einrichtungen und/oder zusätzlicher Energieverbrauch notwendig wären. Der Teil des Nachbrennraumes 19, der sich oberhalb der statischen Mischvorrichtungen 30 erstreckt, gewährt eine ausreichende Zeitspanne, in der die in den statischen Mischvorrichtungen 30 gezündeten Kohleteilchen vollständig verbrennen, bevor sie den Austritt der Brennkammer 2 erreichen. Das nun von unvollständig verbrannten Kohleteilchen freie Rauchgas strömt, von der Brennkammerdecke 11 geführt, in den Abzugkanal 10.

Die durch die Verbrennung im Wirbelbett erzeugte Wärme wird ständig durch das in den Wandrohren 5 und in den Heizflächenrohren 25 fliessende Wasser, das gegebenenfalls verdampft, auf bekannte Weise angeführt. In den Wandrohren 5, die den Brennkammerboden 4 bilden, fliesst in einander benachbarten Rohren das Wasser oder der Dampf in entgegengesetzter Richtung, so dass eine gleichmässige Temperaturverteilung gewährleistet ist, und Wärmespannungen vermieden werden. In den übrigen Wandrohren 5 ist die allgemeine Flussrichtung stets von unten nach oben, d.h. von den Kühlwasserzufuhrrohren 12 über die Kühlwasserverteiler 13 zu den Sammlern 14 und die Abfuhrrohre 15. Auch in den Heizflächenrohren 25 fliesst das Wasser oder der Dampf im wesentlichen von unten nach oben, nämlich aus dem Kühlwasserzufuhrrohr 28 über den Heizflächenverteiler 26 und aus den Heizflächenrohren 25 über die Heizflächensammler 27 zu den Aufuhrrohren 29.

Bei einer Unterbrechung der Luftzufuhr verhindern die Deckbleche 92 ein Abfliessen des Wirbelbettmaterials in den Luftkasten 90. Ueber das Entleerungsrohr 16 ist bei geöffneten Schieber 17 ein Zugang zum Luftkasten 90 zwecks Reinigung sowie Entleerung von allfälligen Rückständen gesichert.

Die Sekundärluftzufuhrrohre 20 und 21 können innerhalb der Brennkammer 2 gelocht sein, was unter Umständen eine Verbesserung der Sekundärluftverteilung bewirkt. Es ist auch möglich das Wirbelbett 18 auf bekannte Weise mittels Trennwänden in verschiedene Sektoren aufzuteilen, um den Betrieb bei Teillast zu verbessern. In diesem Fall ist es zweckmässig, auch die Sekundärluft mittels ausserhalb der Brennkammer 2 angeordneter Ventile entsprechend den jeweils arbeitenden Sektoren des Wirbelbettes 18 sektorweise einzublasen, wobei die statischen Mischvorrichtungen 30 nicht berücksichtigt werden müssen, was ein weiterer Vorteil der Erfindung ist.

Anstelle der Mischvorrichtung nach Fig. 2 können auch Mischvorrichtungen nach Fig. 3 in der Brennkammer 2 verwendet werden. Gemäss Fig. 3 sind in der Mischvorrichtung aus geneigten Mischrohren 35 gebildete, vertikale Tafeln 37 und 38 vorhanden, wobei in den Tafeln 37 die Rohre von rechts nach links und in den Tafeln 38 von links nach rechts steigen. Die Tafeln 37 und 38 sind parallel zueinander und einander abwechselnd angeordnet. Schlitze 36 in den Rohren 35 verbinden die Räume zwischen den Tafeln 37 und 38 mit dem Inneren der Mischrohre 35. An ihren unteren Enden münden die meisten Mischrohre 35 einer Tafel in einen Verteiler 39. Die Verteiler 39 sind als Verlängerung der horizontalen Sekundärluftzufuhrrohre 20 gemäss Fig. 1 angeordnet. In dieser Variante wird also die Sekundärluft direkt in die statische Mischvorrichtung eingeblasen und mit dem Rauchgas vermischt; dabei kann die Sekundärlufteinführung über die schrägen Sekundärluftzufuhrrohre 21 in Fig. 1 entfallen. Das Aufeinanderstapeln von mehreren so ausgebildeten Mischvorrichtungen, wobei die Tafeln 37, 38 in einer Vorrichtung mit den Tafeln 37, 38 der vorhergehenden Vorrichtung einen von Null verschiedenen Winkel-vorzugsweise von 90°-einschliessen, führt zu einer in allen Richtungen optimalen Durchmischung von Sekundärluft und Rauchgas. Meistens genügt es, wenn die Sekundärluft lediglich bei der untersten Mischvorrichtung über die Verteiler 39 eingeführt wird, während in den darüber befindlichen Mischvorrichtungen die Verteiler 39 weggelassen werden, so dass diese Mischvorrichtungen von Tafeln gebildet werden, die nur aus den Mischrohren 35 bestehen, die an beiden Enden offen in die Brennkammer 2 münden.

Die beschriebene Wirbelbettfeuerung ist vom statischen Typ, d.h. ohne Rezirkulation des Bettmaterials innerhalb des Bettes. Sie kann wie die statischen Mischvorrichtungen andere als die hier gezeigten Ausgestaltungen aufweisen. Es sind beispielsweise atmosphärische wie auch unter Druck arbeitende Wirbelbettfeuerungen möglich. Es ist auch möglich, Brennkammern zu verwenden, die mit der Höhe sich ändernde Querschnitte aufweisen. Der Brennkammerboden kann unabhängig von den Brennkammerwänden ausgebildet sein oder diese können spiralförmig statt vertikal berohrt sein. Der Brennkammerboden kann in vertikaler Richtung verschiebbar ausgebildet sein oder schliessbare Oeffnungen aufweisen, über die das Bettmaterial durch den Trichter 9 und das Entleerungsrohr 16 abgelassen werden kann.

Das Bettmaterial kann feinpulvrig sein; der Brennstoff kann sogar flüssig statt körnig sein und zum Beispiel von unten nach oben mit Hilfe von Tragluft, die gleichzeitig als Sekundärluft wirkt, in das Wirbelbett eingeblasen werden.

Die statische Mischvorrichtung kann sich bis zum oberen Ende der Brennkammer erstrecken. Sie kann an der Brennkammerdecke mittels gekühlter Rohre oder ungekühlter Stangen aufgehängt werden. Es können auch zusätzliche Heizflächen oberhalb der statischen Mischvorrichtung angebracht werden.

Mehrere statische Mischvorrichtungen können mit oder ohne Abstandnebeneinander im Nachbrennraum angeordnet sein. Die statische Mischvorrichtung kann, statt durch ihr Eigengewicht, kraftschlüssig mit den Sekundärluftzufuₕrrohren und/oder mit den Brennkammerwänden verbunden werden.

## Patentansprüche

1. Wirbelbettfeuerung mit einer Brennkammer, deren Wände und deren Boden aus miteinander gasdicht verschweissten, ein Wärmeübertragungsmittel führenden Wandrohren besteht und deren Boden Luftdurchtrittsöffnungen aufweist, wobei Mittel zum Zuführen von Brennstoff, Zuschlagstoffen und Luft vorgesehen sind und wobei in der Brennkammer oberhalb des Wirbelbettes ein Nachbrennraum gebildet ist, dadurch gekennzeichnet, dass im Nachbrennraum (19) mindestens eine statische Mischvorrichtung (30) vorgesehen ist, die aus über den ganzen Querschnitt des Nachbrennraumes (19) verteilt angeordneten, vertikalen Tafeln (31, 32; 32, 38) besteht, die zwischen sich sich kreuzende Kanäle freilassen, in denen der aus dem Wirbelbett (18) aufsteigende Rauchgasstrom in viele sich mehrmals kreuzende Teilströme aufgeteilt wird.

2. Wirbelbettfeuerung nach Anspruch 1, dadurch gekennzeichnet, dass von der Oberfläche des in fluidisiertem Zustand befindlichen Wirbelbettes (18) bis zur Mischvorrichtung (30) ein Abstand von mindestens einen halben Meter und von höchstens einem dreifachen der Höhe des fluidisierten Wirbelbettes vorgesehen ist.

3. Wirbelbettfeuerung nach Anspruch 1 oder 2, dadurch gekennzeichnet, dass das Wirbelbett (18) vom statischen Typ ist.

4. Wirbelbettfeuerung nach einem der Ansprüche 1 bis 3, dadurch gekennzeichnet, dass die Brennkammer (2) mit Zufuhr (20, 21) von sekundärer Verbrennungsluft versehen ist.

5. Wirbelbettfeuerung nach Anspruch 4, dadurch gekennzeichnet, dass die sekundäre Verbrennungsluftzufuhr im Bereich der Wirbelschicht (18) vorgesehen ist.

6. Wirbelbettfeuerung nach Anspruch 4, dadurch gekennzeichnet, dass die sekundäre Verbrennungsluftzufuhr (20, 21) zwischen dem Wirbelbett (18) und der statischen Mischvorrichtung (30) vorgesehen ist.

7. Wirbelbettfeuerung nach Anspruch 6, dadurch gekennzeichnet, dass mindestens ein Teil (21) der sekundären Verbrennungsluftzufuhr (20, 21) auf das Wirbelbett (18) gerichtet ist, vorzugsweise unter einem Winkel von 45°.

8. Wirbelbettfeuerung nach Anspruch 4, dadurch gekennzeichnet, dass die statische Mischvorrichtung (30) als sekundäre Verbrennungsluftzufuhr ausgebildet ist.

9. Wirbelbettfeuerung nach einem der Ansprüche 6 bis 8, dadurch gekennzeichnet, dass die statische Mischvorrichtung (30) von mindestens einem Rohr der Sekundärluftzufuhr (20, 21) getragen ist.

## Revendications

1. Installation de chauffe à lit fluidisé comportant une chambre de combustion dont les parois et le fond sont constitués de tubes de paroi soudés entre eux de manière étanche aux gaz, transportant un fluide de transmission de chaleur et dont le fond comporte des orifices de passage d'air, des moyens d'alimentation en combustible, additifs et air étant prévus et une chambre de post-combustion étant formée dans la chambre de combustion, au-dessus du lit fluidisé, caractérisée en ce qu'on prévoit dans la chambre de post-combustion (19) au moins un dispositif de mélange (30) statique qui est constitué de panneaux (31, 32; 37, 38) verticaux, répartis sur toute la section transversale de la chambre de post-combustion (19), lesquels panneaux laissent entre eux des canaux se croisant dans lesquels le flux de gaz de fumées montant du lit fluidisé (18) est subdivisé en un grand nombre de flux partiels se croisant plusieurs fois.

2. Installation de chauffe à lit fluidisé selon la revendication 1, caractérisée en ce qu'on prévoit, depuis la surface du lit (18) se trouvant à l'état fluidisé, jusqu'au dispositif de mélange (30), une distance d'au moins un demi-mètre et égale au plus à trois fois la hauteur du lit fluidisé.

3. Installation de chauffe à lit fluidisé selon la revendication 1 ou 2, caractérisée en ce que le lit fluidisé (18) est de type statique.

4. Installation de chauffe à lit fluidisé selon l'une quelconque des revendications 1 à 3, caractérisée en ce que la chambre de combustion (2) est pourvue d'une arrivée (20, 21) d'air de combustion secondaire.

5. Installation de chauffe à lit fluidisé selon la revendication 4, caractérisée en ce que l'arrivée d'air de combustion secondaire est prévue dans la région du lit fluidisé (18).

6. Installation de chauffe à lit fluidisé selon la revendication 4, caractérisée en ce que l'arrivée d'air de combustion secondaire (20, 21) est prévue entre le lit fluidisé (18) et le dispositif de mélange (30) statique.

7. Installation de chauffe à lit fluidisé selon la revendication 6, caractérisée en ce qu'au moins une partie (21) de l'arrivée d'air de combustion secondaire (20, 21) est dirigée vers le lit fluidisé (18), de préférence sous un angle de 45°.

8. Installation de chauffe à lit fluidisé selon la revendication 4, caractérisée en ce que le dispositif de mélange (30) statique est une arrivée d'air de combustion seondaire.

9. Installation de chauffe à lit fluidisé selon l'une quelconque des revendications 6 à 8, caractérisée en ce que le dispositif de mélange (30) statique est supporté par au moins un tube de l'arrivée d'air secondaire (20, 21).

## Claims

1. A fluidised bed furnace comprising a combustion chamber having walls and a floor made up of wall tubes which are welded to one another in gas-tight manner and convey a heat transfer medium, and the floor has air openings, means for supplying fuel, additives and air being provided and a post-combustion chamber being formed in the combustion chamber above the fluidised bed, characterised in that at least one static mixer (30) is disposed in the post-combustion chamber (19) and comprises vertical panels (31, 32; 37, 38) distributed over the entire cross- section of the post-combustion chamber (19) and leaving intersecting ducts between them, the flue gas flow rising from the fluidised bed (18) being divided into a number of repeatedly intersecting sub-flows in the ducts.

2. A fluidised bed furnace according to claim 1, characterised in that a space of at least half a metre and not more than three times the height of the fluidised bed is provided between the surface of the fluidised bed (18) in the fluidised state and the mixer (30).

3. A fluidised bed furnace according to claim 1 or 2, characterised in that the fluidised bed (18) is of the static type.

4. A fluidised bed furnace according to any of claims 1 to 3, characterised in that the combustion chamber (2) has a supply (20, 21) of secondary combustion air.

5. A fluidised bed furnace according to claim 4, characterised in that the secondary combustion air supply is provided nearthe fluidised layer (18).

6. A fluidised bed furnace according to claim 4, characterised in that the secondary combustion air supply (20, 21) is provided between the fluidised bed (18) and the static mixer (30).

7. A fluidised bed furnace according to claim 6, characterised in that at least a part (21) of the secondary combustion air supply (20, 21) is directed towards the fluidised bed (18), preferably at an angle of 45°.

8. A fluidised bed furnace according to claim 4, characterised in that the static mixer (30) is constructed as a secondary combustion air supply.

9. A fluidised air furnace according to any of claims 6 to 8, characterised in that the static mixer (30) is supported by at least one tube of the secondary air supply (20, 21).
